# EUROPÄISCHE PATENTSCHRIFT

(11) **EP 2 399 031 B1**
(45) Veröffentlichungstag und Bekanntmachung des Hinweises auf die Patenterteilung: **05.08.2015**
(21) Anmeldenummer: 09801210.7
(22) Anmeldetag: 22.12.2009
(51) Int. Cl.: F04B 23/10, F02M 55/04

(54) **BRENNSTOFFPUMPE**
FUEL PUMP
POMPE À CARBURANT

(30) Priorität: 18.02.2009 DE 102009000945
(43) Veröffentlichungstag der Anmeldung: 28.12.2011
(73) Patentinhaber: Robert Bosch GmbH, 70442 Stuttgart (DE)
(72) Erfinder: KRISTEN, Marcus, 71735 Eberdingen (DE); MERZ, Armin, 71384 Weinstadt (DE); GRIEB, Markus, 70839 Gerlingen (DE)
(86) Internationale Anmeldenummer: PCT/EP2009/067745
(87) Internationale Veröffentlichungsnummer: WO 2010/094366

(56) Entgegenhaltungen:
- EP-A1- 1 253 313
- EP-A1- 1 471 250
- WO-A1-2005/057004
- DE-A1- 19 719 265
- DE-A1- 19 736 160
- DE-A1-102004 037 132

## Beschreibung

### Stand der Technik

Die Erfindung betrifft eine Brennstoffpumpe, insbesondere eine Niederdruckpumpe einer Pumpenanordnung mit einer Niederdruckpumpe und einer Hochdruckpumpe. Speziell betrifft die Erfindung das Gebiet der Brennstoffeinspritzanlagen von luftverdichtenden, selbstzündenden Brennkraftmaschinen.

Aus der DE197 36 160 A1 ist eine Pumpenanordnung zur Brennstoffhochdruckversorgung bei Brennstoffeinspritzsystemen von Brennkraftmaschinen bekannt. Die bekannte Pumpenanordnung eignet sich besonders für ein Common-Rail-Einspritzsystem. Die bekannte Pumpenanordnung umfasst eine Radialkolbenpumpe mit einer in einem Pumpengehäuse gelagerten Antriebswelle und eine der Radialkolbenpumpe vorgeschaltete Niederdruckpumpe. Die Zuführung eines Brennstoffs von der Niederdruckpumpe zur Hochdruckpumpe erfolgt über einen durch einen Ansaugstutzen verlaufenden Zulaufkanal und einen Verbindungskanal, die sich im Pumpengehäuse befinden. Der Zulaufkanal verläuft in einer ersten Richtung und der Verbindungskanal verläuft in einer Richtung, die von der Richtung des Zulaufkanals abweicht. Der Zulaufkanal mündet seitlich in den als Sacklochbohrung ausgestalteten Verbindungskanal.

Es ist denkbar, dass bei einer Pumpenanordnung eine Drossel im Zulauf der Niederdruckpumpe vorgesehen ist, um einen sauggedrosselten Betrieb der Niederdruckpumpe mit begrenzter Fördermenge zu ermöglichen. Dabei ergibt sich allerdings das

Problem, dass zum einen eine kompakte Ausgestaltung wünschenswert ist und zum anderen ungünstige Strömungsverhältnisse auftreten können.

### Offenbarung der Erfindung

Die erfindungsgemäße Brennstoffpumpe mit den Merkmalen des Anspruchs 1 hat den Vorteil, dass eine Funktionsweise verbessert ist. Speziell kann eine Brennstoffpumpe geschaffen werden, die zur Fördermengenbegrenzung eine Drossel aufweist, wobei eine vorteilhafte Funktionsweise der Drossel und zugleich eine Umlenkung für einen Brennstoff realisiert ist.

Durch die in den Unteransprüchen aufgeführten Maßnahmen sind vorteilhafte Weiterbildungen der im Anspruch 1 angegebenen Brennstoffpumpe möglich.

Im Allgemeinen kann eine Drossel als Blende oder Düse ausgestaltet sein. Speziell bei einer Laminardrossel ist die Länge sehr viel größer als ein Drosseldurchmesser. Vorzugsweise ist die Drossel nicht als solch eine Laminardrossel ausgestaltet. Insbesondere ist es vorteilhaft, dass ein Verhältnis einer Länge der Drossel zu einem Durchmesser der Drossel kleiner als etwa 1,5 ist. Allerdings kann das Verhältnis der Länge der Drossel zu dem Durchmesser der Drossel auch größer als 1,5, insbesondere etwas größer als 1,5, sein. In vorteilhafter Weise kann die Drossel in der Verlängerung des Zulaufkanals angeordnet sein. Dies ermöglicht die Ausgestaltung des Zulaufkanals zusammen mit der Drossel mittels eines Stufenwerkzeugs. Ferner kann in vorteilhafter Weise eine Ausgestaltung realisiert werden, bei der eine Strömungsablösung im Bereich der Drossel verhindert oder zumindest verringert ist, wodurch der volle Drosseldurchmesser wirksam ist. Zusammen mit einem sich anschließenden großen Verbindungskanal oder dgl. kann dadurch eine gute Drosselwirkung erzielt werden.

Vorteilhaft ist es auch, dass der Zulaufkanal einen konischen Endabschnitt aufweist und dass sich die Drossel an den konischen Endabschnitt anschließt.

In vorteilhafter Weise ist die Drossel zumindest näherungsweise an einer Achse des Zulaufkanals ausgerichtet. Hierbei ist es ferner vorteilhaft, dass die Drossel als Drosselbohrung ausgestaltet ist. Dadurch ist eine vorteilhafte Positionierung der Drossel gegeben. Außerdem ist eine einfache Ausgestaltung mittels eines Stufenwerkzeugs möglich.

Der Zulaufkanal kann in vorteilhafter Weise als Zulaufbohrung ausgestaltet sein, der sich zumindest abschnittsweise durch einen Zulaufstutzen erstreckt. Hierbei kann der Zulaufkanal in einem Gehäuseteil der Hochdruckpumpe ausgestaltet sein, wobei der Zulaufstutzen integraler Bestandteil des Gehäuseteils sein kann.

Allerdings können die Drossel und der Verbindungskanal in vorteilhafter Weise auch in ein Gehäuseteil einer Außenzahnradpumpe integriert sein. Beispielsweise kann eine Integration in ein als Gehäuse der Außenzahnradpumpe ausgestaltetes Gehäuseteil der Außenzahnradpumpe erfolgen.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 eine Seitenansicht einer Brennstoffpumpe entsprechend einem Ausführungsbeispiel der Erfindung;
Fig. 2 einen auszugsweisen Schnitt durch die in Fig. 1 gezeigte Brennstoffpumpe entlang der mit II bezeichneten Schnittlinie entsprechend einer herkömmlichen Ausgestaltung;
Fig. 3 den in Fig. 2 dargestellten Schnitt durch die Brennstoffpumpe entsprechend dem Ausführungsbeispiel der Erfindung.

### Ausführungsformen der Erfindung

Fig. 1 zeigt eine Brennstoffpumpe 1 in einer seitlichen Ansicht entsprechend einem Ausführungsbeispiel der Erfindung. Die Brennstoffpumpe 1 kann insbesondere als Pumpenanordnung mit einer Niederdruckpumpe, beispielsweise einer Außenzahnradpumpe 2, und einer Hochdruckpumpe 3 für Brennstoffeinspritzanlagen von luftverdichtenden, selbstzündenden Brennkraftmaschinen ausgestaltet sein. Die Brennstoffpumpe 1 kann auch als andere Zahnradpumpe, insbesondere Innenzahnradpumpe, oder als Flügelzellenpumpe ausgebildet sein. Ein bevorzugter Einsatz der Brennstoffpumpe 1 besteht für eine Brennstoffeinspritzanlage mit einer Brennstoffverteilerleiste, die Dieselbrennstoff unter hohem Druck speichert. Die erfindungsgemäße Brennstoffpumpe 1 eignet sich jedoch auch für andere Anwendungsfälle.

Die Brennstoffpumpe 1 des Ausführungsbeispiels weist einen ersten Pumpenteil 2, der als Außenzahnradpumpe 2 ausgestaltet ist, und einen zweiten Pumpenteil 3, der als Hochdruckpumpe 3 ausgestaltet ist, auf. Dabei liegt in der dargestellten Seitenansicht der zweite Pumpenteil 3 hinter dem ersten Pumpenteil 2 und ist teilweise von dem ersten Pumpenteil 2 verdeckt. An einem Gehäuse des zweiten Pumpenteils 3 ist ein Zulauf- oder Ansaugstutzen 4 vorgesehen, über den Brennstoff aus einem Tank oder dergleichen zugeführt werden kann. Von dem Zulaufstutzen 4 gelangt der Brennstoff durch das Gehäuse des zweiten Pumpenteils 3 zu der den ersten Pumpenteil 2 bildenden Zahnradpumpe, die der den zweiten Pumpenteil 3 bildenden Hochdruckpumpe vorgeschaltet ist. Das erste Pumpenteil 2 hat deshalb die Funktion einer Niederdruckpumpe, während das zweite Pumpenteil 3 die Funktion einer Hochdruckpumpe hat. Die Hochdruckpumpe des zweiten Pumpenteils 3 kann insbesondere als Radialkolbenpumpe ausgestaltet sein.

Der erste Pumpenteil 2 weist Zahnräder 5, 6 auf, deren Position in der Fig. 1 durch unterbrochen dargestellte Linien dargestellt ist. Dabei sind die Zahnräder 5, 6 von einem Gehäuseteil 7 der Außenzahnradpumpe 2 abgedeckt, das als Gehäuse 7 der Außenzahnradpumpe 2 ausgestaltet ist. Das Gehäuseteil 7 ist dabei an Fixpunkten 8A, 8B, 8C, 8D mit einem Gehäuseteil 9 des zweiten Pumpenteils 3 verbunden. Das Gehäuseteil 9 ist dabei als Hochdruckpumpengehäuse 9 ausgestaltet. Der Zulaufstutzen 4 ist Bestandteil des Gehäuseteils 9. In diesem Ausführungsbeispiel ist das Gehäuseteil 7 an vier Fixpunkten 8A, 8B, 8C, 8D mit dem Gehäuseteil 9 des zweiten Pumpenteils 3 verbunden. Hierbei sind unterschiedliche Anordnungen für die Fixpunkte 8A, 8B, 8C, 8D möglich. Außerdem kann auch eine andere Anzahl an Fixpunkten vorgesehen sein, insbesondere können drei Fixpunkte vorgesehen sein, um die Gehäuseteile 7, 9 miteinander zu verbinden.

Fig. 2 zeigt einen auszugsweisen Schnitt durch das Gehäuseteil 9 der in Fig. 1 dargestellten Brennstoffpumpe- 1 entlang der mit II bezeichneten Schnittlinie entsprechend einer herkömmlichen Ausgestaltung. In dem Gehäuseteil 9 ist ein Zulaufkanal 15 ausgebildet, der als Sackbohrung ausgestaltet ist. Der Zulaufkanal 15 erstreckt sich dabei abschnittsweise durch den Zulaufstutzen 4, wobei der Zulaufkanal 15, insbesondere im Bereich des Zulaufstutzens 4, als Stufenbohrung ausgestaltet sein kann. Der Zulaufkanal 15 erstreckt sich in einer Richtung 16 durch das Gehäuseteil 9. Der Zulaufkanal 15 weist eine Achse 17 auf, entlang der sich der Zulaufkanal 15 in der Richtung 16 erstreckt. Der Zulaufkanal 15 weist einen Bohrungsgrund 18 auf, an dem der als Sacklochbohrung ausgestaltete Zulaufkanal 15 endet. Der Bohrungsgrund 18 ist kegelförmig ausgestaltet.

In dem Gehäuseteil 9 ist außerdem ein Verbindungskanal 19 ausgebildet, der durch eine Bohrung ausgestaltet ist. Der Verbindungskanal 19 mündet einerseits an einer Außenfläche 20 des Gehäuseteils 9. Andererseits mündet der Verbindungskanal 19 am Bohrungsgrund 18 in den Zulaufkanal 15. Der Verbindungskanal 19 weist eine Achse 21 auf, entlang der sich der Verbindungskanal 19 in einer Richtung 22 erstreckt.

Im Betrieb der Brennstoffpumpe 1 wird Brennstoff über den Zulaufkanal 15 und den Verbindungskanal 19 zu der Außenzahnradpumpe 2 geführt. Dabei strömt der Brennstoff in der Richtung 16 durch den Zulaufkanal 15 und in der Richtung 22 durch den Verbindungskanal 19. Die Richtung 16 des Zulaufkanals 15 schließt mit der Richtung 22 des Verbindungskanals 19 einen Winkel 23 von etwa 90° ein. Das heißt, die Achse 17 des Zulaufkanals 15 schließt mit der Achse 21 des Verbindungskanals 19 den Winkel 23 von etwa 90° ein.

Im Betrieb der Brennstoffpumpe 1 wird die Außenzahnradpumpe 2 vorzugsweise im sauggedrosselten Betrieb betrieben, um eine Fördermenge zu begrenzen. Die hierfür erforderliche Drosselwirkung wird durch den Verbindungskanal 19 erreicht. Hierfür ist ein Querschnitt des Verbindungskanals 19 relativ klein vorgegeben, so dass der Verbindungskanal 19 als Drossel wirkt. Dies bedeutet, dass der als Drossel wirkende Verbindungskanal 19 in einem Winkel von etwa 90° zum Zulaufkanal 15 sitzt. Durch diese starke Umlenkung der Strömung von dem Zulaufkanal 15 in den Verbindungskanal 19 kommt es in einem Bereich 24 des Verbindungskanal 19 zu einer Ablösung der Strömung von der Wand des Verbindungskanals 19. Hierdurch wirkt nicht mehr der volle Querschnitt des Verbindungskanals 19 als Drossel. Die Wirkung der Drossel ist hierdurch verändert und gegebenenfalls unbestimmt.

Außerdem ist die Drosselwirkung des Verbindungskanals 19 abhängig von dem Übergang des Zulaufkanals 15 in den Verbindungskanal 19 am Bohrungsgrund 18. Hierbei kann der Übergang je nach Ausgestaltung der Verschneidung zwischen den Kanälen 15, 19 variieren. Mögliche Gründe für variierende Übergänge zwischen dem Zulaufkanal 15 und dem Verbindungskanal 19 sind beispielsweise:

Erstens, der Verbindungskanal 19 trifft in den Bohrungsgrund 18 oder in einen zylindrischen Teil 25 des Zulaufkanals 15. Zweitens kann der Winkel 23 zwischen dem Zulaufkanal 15 und dem Verbindungskanal 19 variieren, beispielsweise aufgrund von Störkonturen. Drittens kann der Durchmesser oder Querschnitt des Zulaufkanals 15 am Übergang zum Verbindungskanal 19 auf Grund von Störkonturen variieren.

Durch diese Einflüsse kann unter anderem die Drosselwirkung der durch den Verbindungskanal 19 gebildeten Drossel variieren. Dadurch ist das Drosselverhalten des Verbindungskanals 19 nicht bestimmt, so dass kein ideales Drosselverhalten vorliegt. Die genannten Punkte haben gegebenenfalls auch zur Folge, dass für jede Variante der Hochdruckpumpe, insbesondere für Rechts- und Linkslaufvarianten, ein eigener Drosseldurchmesser für den Verbindungskanal 19 vorgegeben werden muss und Abstimmungen erforderlich sind.

Fig. 3 zeigt den in Fig. 2 dargestellten Ausschnitt des Gehäuseteils 9 der Brennstoffpumpe 1 entsprechend dem Ausführungsbeispiel der Erfindung. Der Verbindungskanal 19 verläuft dabei in einer Richtung 22, die von einer Richtung 16 des Zulaufkanals 15 abweicht. Allerdings schließt sich an den Zulaufkanal 15 in der Richtung 16 eine Drossel 30 an, die in diesem Ausführungsbeispiel an der Achse 17,des Zulaufkanals 15 ausgerichtet ist. Der Verbindungskanal 19 ist in Form einer Sackbohrung ausgestaltet, die einen Bohrungsgrund 31 aufweist. Ferner weist der Verbindungskanal 19 einen zylindrischen Abschnitt 32 auf. Die Drossel 30 mündet seitlich in den Verbindungskanals 19 und zwar in den zylindrischen Abschnitt 32 des Verbindungskanal 19. Ferner weist der Zulaufkanal 15 einen konischen Endabschnitt 33 auf. Der konische Endabschnitt 33 schließt sich in der Richtung 16 an den zylindrischen Teil 25 des Zulaufkanals 15 an. An den konischen Endabschnitt 33 schließt sich dann die Drossel 30 an. Dadurch ist ein Übergang von dem zylindrischen Teil 25 des Zulaufkanals 15 in die Drossel 30 gebildet. Dies wirkt sich günstig auf das Strömungsverhalten im Bereich des Übergangs von dem Zulaufkanal 15 in die Drossel 30 aus. Der Verbindungskanal 19 weist einen Durchmesser oder Querschnitt auf, der im Vergleich zu einem Durchmesser oder Querschnitt der Drossel 30 relativ groß ist. Dadurch ergibt sich eine günstige Verschneidung zwischen der Drossel 30 und dem Verbindungskanal 19, wobei eine bei der Herstellung reproduzierbare Verschneidungslinie 34 besteht, die vorzugsweise nur relativ geringfügig von einer kreisförmigen Verschneidungslinie abweicht. Sowohl der Zulaufkanal 15 als auch der Verbindungskanal 19 haben im Wesentlichen keine Drosselwirkung.

Durch die Ausgestaltung des Zulaufkanals 15, der Drossel 30 und des Verbindungskanals 19 entsprechend dem Ausführungsbeispiel ist eine bestimmte Drosselwirkung der Drossel 30 vorgegeben. Außerdem ergibt sich ein vorteilhafter Strömungsverlauf des zunächst in der Richtung 16 und dann in der Richtung 22 strömenden Brennstoffs, insbesondere im Umlenkbereich in die Drossel 30 und von der Drossel 30 in den Verbindungskanal 19. Strömungsablösungen innerhalb der Drossel 30 sind dabei verhindert. Die wirksame Länge der Drossel 30 ergibt sich daher gleichmäßig entlang des Umfangs der Drossel 30. Dadurch ist eine definierte Drosselwirkung der Drossel 30 gegeben.

Außerdem kann die Wirkung der Drossel 30 in einfacher Weise vorgegeben werden. Hierbei kann insbesondere der Durchmesser oder Querschnitt der Drossel 30 vorgegeben werden. Da sich die Drossel 30 in der Richtung 16 an den Zulaufkanal 15 unmittelbar anschließt, kann der Zulaufkanal 15 zusammen mit der Drossel 30 mittels eines Stufenwerkzeugs hergestellt sein.

Die Drossel 30 kann auch in das Gehäuseteil 7 der Außenzahnradpumpe 2 integriert werden. In diesem Fall können ebenfalls definierte Verhältnisse für die Drossel 30 geschaffen werden.

Der Winkel 23 zwischen dem Zulaufkanal 15 und dem Verbindungskanal 19 ist vorzugsweise gleich 90°. Dies ist fertigungstechnisch von Vorteil. Allerdings kann eine vorteilhafte Drosselwirkung auch für andere Winkel 23, die ungleich 90° sind, erreicht werden. Vorteilhaft ist es insbesondere, wenn der Winkel 23 gleich oder großer als 90°, beispielsweise gleich 110°, ist. Dies ist strömungstochnisch von Vorteil.

## Patentansprüche

1. Brennstoffpumpe (1) für eine Pumpenanordnung mit einer Niederdruckpumpe und einer Hochdruckpumpe für Brennstoffeinspritzanlagen von luftverdichtenden, selbstzündenden Brennkraftnaschinen, mit einem Zulaufkanal (15) und einem Verbindungskanal (19) auf der Saugseite der Brennstoffpumpe, wobei der Verbindungskanal (19) in einer Richtung (22) verläuft, die von einer Richtung (16) des Zulaufkanals (15) abweicht, wobei der Zulaufkanal (15) seitlich in den als Sacklochbohrung ausgestalteten Verbindungskanal (19) mündet, **dadurch gekennzeichnet, dass** eine in der Richtung (16) des Zulaufkanals (15) an den Zulaufkanal (15) anschließende und seitlich in den Verbindungskanal (19) mündende Drossel (30) vorgesehen ist, die senkrecht in einem zylindrischen Abschnitt (32) des Verbindungskanals (19) mündet und dass ein Querschnitt des Verbindungskanals (19) größer ist als ein Querschnitt der Drossel (30).

2. Brennstoffpumpe nach Anspruch 1, **dadurch gekennzeichnet, dass** der Zulaufkanals (15) einen konischen Endabschnitt (33) aufweist und dass sich die Drossel (30) an den konischen Endabschnitt (33) anschließt.

3. Brennstoffpumpe nach einem der Ansprüche 1 oder 2, **dadurch gekennzeichnet, dass** der Zulaufkanal (15) eine Achse (17) aufweist und das die Drossel (30) an der Achse (17) des Zulaufkanals (15) ausgerichtet ist.

4. Brennstoffpumpe nach einem der Ansprüche 1 bis 3, **dadurch gekennzeichnet, dass** die Drossel (30) als Drosselbohrung ausgestaltet ist.

5. Brennstoffpumpe nach einem der Ansprüche 1 bis 4, **dadurch gekennzeichnet, dass** der Verbindungskanal (19) als ungedrosselter Verbindungskanal (19) ausgestaltet ist.

6. Brennstoffpumpe nach einem der Ansprüche 1 bis 5, **dadurch gekennzeichnet, dass** der Zulaufkanal (15) als Zulaufbohrung ausgestaltet ist, die sich abschnittsweise durch einen Zulaufstutzen (4) erstreckt.

7. Brennstoffpumpe nach einem der Ansprüche 1 bis 6, **dadurch gekennzeichnet, dass** der Zulaufkanals (15), die Drossel (30) und der Verbindungskanal (19) in einem Gehäuseteil (9) einer Hochdruckpumpe (3) ausgestaltet sind.

8. Brennstoffpumpe nach einem der Ansprüche 1 bis 5, **dadurch gekennzeichnet dass** die Drossel (30) und der Verbindungskanal (19) in ein Gehäuseteil (7) einer Niederdruckpumpe (2) integriert sind und/oder dass das Gehäuseteil (7) der Niederdruckpumpe (2) als Gehäuse (7) der Außenzahnradpumpe (2) ausgestaltet ist.

## Claims

1. Fuel pump (1) for a pump arrangement having a low-pressure pump and a high-pressure pump for fuel injection systems of air-compressing, autoignition internal combustion engines, having a supply duct (15) and a connecting duct (19) on the suction side of the fuel pump, wherein the connecting duct (19) runs in a direction (22) which differs from a direction (16) of the supply duct (15), wherein the supply duct (15) opens laterally into the connecting duct (19) which is in the form of a blind bore, **characterized in that** a throttle (30) is provided which adjoins the supply duct (15) in the direction (16) of the supply duct (15) and which opens laterally into the connecting duct (19) and which opens perpendicularly into a cylindrical section (32) of the connecting duct (19), and **in that** a cross section of the connecting duct (19) is larger than a cross section of the throttle (30).

2. Fuel pump according to Claim 1, **characterized in that** the supply duct (15) has a conical end section (33), and **in that** the throttle (30) adjoins the conical end section (33).

3. Fuel pump according to either of Claims 1 and 2, **characterized in that** the supply duct (15) has an axis (17), and **in that** the throttle (30) is aligned with the axis (17) of the supply duct (15).

4. Fuel pump according to one of Claims 1 to 3, **characterized in that** the throttle (30) is in the form of a throttle bore.

5. Fuel pump according to one of Claims 1 to 4, **characterized in that** the connecting duct (19) is in the form of an unthrottled connecting duct (19).

6. Fuel pump according to one of Claims 1 to 5, **characterized in that** the supply duct (15) is in the form of a supply bore which extends in sections through a supply connector (4).

7. Fuel pump according to one of Claims 1 to 6, **characterized in that** the supply duct (15), the throttle (30) and the connecting duct (19) are formed in a housing part (9) of a high-pressure pump (3).

8. Fuel pump according to one of Claims 1 to 5, **characterized in that** the throttle (30) and the connecting duct (19) are integrated into a housing part (7) of a low-pressure pump (2), and/or **in that** the housing part (7) of the low-pressure pump (2) is in the form of a housing (7) of the external gear pump (2).

## Revendications

1. Pompe à carburant (1) pour un agencement de pompe comprenant une pompe basse pression et une pompe haute pression pour des installations d'injection de carburant de moteurs à combustion interne à auto-allumage et compression d'air, comprenant un canal d'alimentation (15) et un canal de liaison (19) du côté d'aspiration de la pompe à carburant, le canal de liaison (19) s'étendant dans une direction (22) qui s'écarte d'une direction (16) du canal d'alimentation (15), le canal d'alimentation (15) débouchant latéralement dans le canal de liaison (19) configuré sous forme d'alésage borgne, **caractérisée en ce qu'**il est prévu un étranglement (30) se raccordant dans la direction (16) du canal d'alimentation (15) au canal d'alimentation (15) et débouchant latéralement dans le canal de liaison (19), lequel débouche perpendiculairement dans une section cylindrique (32) du canal de liaison (19), et **en ce qu'**une section transversale du canal de liaison (19) est plus grande qu'une section transversale de l'étranglement (30).

2. Pompe à carburant selon la revendication 1, **caractérisée en ce que** le canal d'alimentation (15) présente une section d'extrémité conique (33) et **en ce que** l'étranglement (30) se raccorde à la section d'extrémité conique (33).

3. Pompe à carburant selon l'une quelconque des revendications 1 ou 2, **caractérisée en ce que** le canal d'alimentation (15) présente un axe (17) et **en ce que** l'étranglement (30) est aligné avec l'axe (17) du canal d'alimentation (15).

4. Pompe à carburant selon l'une quelconque des revendications 1 à 3, **caractérisée en ce que** l'étranglement (30) est configuré sous forme d'alésage d'étranglement.

5. Pompe à carburant selon l'une quelconque des revendications 1 à 4, **caractérisée en ce que** le canal de liaison (19) est configuré en tant que canal de liaison non étranglé (19).

6. Pompe à carburant selon l'une quelconque des revendications 1 à 5, **caractérisée en ce que** le canal d'alimentation (15) est configuré sous forme d'alésage d'alimentation qui s'étend en partie à travers une tubulure d'alimentation (4).

7. Pompe à carburant selon l'une quelconque des revendications 1 à 6, **caractérisée en ce que** le canal d'alimentation (15), l'étranglement (30) et le canal de liaison (19) sont réalisés dans une partie de boîtier (9) d'une pompe haute pression (3).

8. Pompe à carburant selon l'une quelconque des revendications 1 à 5, **caractérisée en ce que** l'étranglement (30) et le canal de liaison (19) sont intégrés dans une partie de boîtier (7) d'une pompe basse pression (2) et/ou **en ce que** la partie de boîtier (7) de la pompe basse pression (2) est configurée sous forme de boîtier (7) de pompe à denture externe (2).
